# EUROPÄISCHE PATENTSCHRIFT

(11) **EP 0 163 248 B1**
(45) Veröffentlichungstag und Bekanntmachung des Hinweises auf die Patenterteilung: **10.01.1990**
(21) Anmeldenummer: 85106256.2
(22) Anmeldetag: 22.05.1985
(51) Int. Cl.: D01D 4/00, D01D 4/06

(54) **Spinnbalken zum Schmelzspinnen synthetischer Fäden**
Spinning manifold for melt-spinning synthetic fibres
Bloc de filage pour le filage au fondu de fibres synthétiques

(30) Priorität: 26.05.1984 DE 3419772; 04.08.1984 DE 3428786; 22.06.1984 DE 3423087; 17.07.1984 DE 3426211
(43) Veröffentlichungstag der Anmeldung: 04.12.1985
(73) Patentinhaber: B a r m a g AG, D-42862 Remscheid (DE)
(72) Erfinder: Lenk, Erich, Dr.-Ing., D-5630 Remscheid 11 (DE); Feth, Max, D-5630 Remscheid (DE)
(74) Vertreter: Pfingsten, Dieter, Dipl.-Ing.

(56) Entgegenhaltungen:
- EP-A- 0 155 835
- CH-A- 533 693
- DE-A- 1 966 565
- DE-A- 2 639 282
- DE-U- 8 407 945
- LU-A- 60 314

## Beschreibung

Die Erfindung bezieht sich auf einen Spinnbalken zum Strangpressen, insbesondere Schmelzspinnen synthetischer Fäden nach dem Oberbegriff des Anspruch 1.

Ein derartiger Spinnbalken (vergleiche DE-AS 1908207), besteht aus einem doppelwandigen Heizmantel, der zur Aufnahme eines insbesondere dampfförmigen Heizmittels als Druckbehälter ausgebildet ist und in seinem Inneren nach oben offene Kammern mit planparallel bearbeiteten Heizflächen zur Aufnahme und wärmeleitenden Verbindung schmelzeführender Bauteile, wie Pumpenblöcke, Dosierpumpen sowie gegebenenfalls Wärmeleitblöcke aufweist. Der Heizmantel des Spinnbalkens ist in einem Gehäuse untergebracht und von einer Wärmeisolierung umgeben.

Bei dem bekannten Heizkasten liegen die schmelzeführenden Bauteile auf einer doppelwandigen Heizplatte, die eben oder im Querschnitt L- oder U-förmig ausgebildet sein kann und durch aufgelegte, wärmeleitende Füllkörper zu einem geschlossenen Hohlbalken ergänzt ist. Alle schmelzeführenden Bauteile können nur von oben eingesetzt werden, wozu die Isolierstücke und die entsprechenden Füllkörper ausgebaut werden müssen. Zwischen den Isolierkörpern und den Füllkörpern können aufgrund von Fertigungstoleranzen und unterschiedlichen Wärmedehnungen mehr oder weniger breite Spalte vorliegen, durch welche infolge einer Kaminwirkung unkontrolliert Wärme abfliessen kann. Dies kann zu einer unterschiedlichen Beheizung der Schmelze an den verschiedenen Spinnstellen des Spinnbalkens führen.

Zum Ausbau oder zur Wartung der schmelzeführenden Bauteile ist ausserdem oberhalb des Spinnbalkens eine Bühne erforderlich, von der aus das Bedienungspersonal die Montage- und Wartungsarbeiten ausführen kann.

Aus der DE-PS 2120 600 ist es bekannt, den Extruder, insbesondere einer einetagigen Spinnanlage, auf einer tieferen Etage als den Spinnbalken anzuordnen, um die Raumhöhe für die Spinnanlage zu verringern oder für die Anblaszone und die Fadenkühlung verfügbar zu machen. Dabei wird es dann als nachteilig angesehen, wenn die Raumhöhe wegen der erforderlichen Zugänglichkeit zu den schmelzeführenden Bauteilen des Spinnbalkens erhöht werden muss.

In den nach Artikel 54 (3) EPÜ auf Grund der in Anspruch genommenen Priorität der JA-A 5951 170 zum Stand der Technik zählenden EP-A 0155835, die im Rahmen ihres mit der JA-A 5951 170 übereinstimmenden Inhalts zu berücksichtigen ist, wird ein zwei längslaufende Heizkammern aufweisender Spinnbalken beschrieben. Die Heizkammern haben zwischen sich Platz für die Anordnung der Düsenpakete und weisen im Querschnitt gesehen im unteren Bereich jeweils eine schmale nach innen vorspringende Auflage für einen Düsenpaketträger auf, der seinerseits in einer in seine Unterseite eingearbeiteten T-Nut einen Tragriegel aufnimmt, an dem die Düsenpakete einzeln aufgehängt sind. Der Raum zwischen den Heizkammern ist auf der gesamten Spinnbalkenlänge nach unten offen oder kann durch Querwände zwischen den Heizkammern unterteilt sein.

Bei dem beschriebenen Stand der Technik besteht die Aufgabe der Erfindung darin, einen Spinnbalken zu schaffen, bei dem zwecks Reduzierung der Bauhöhe der Spinnanlage die Wartung und der Ausbau der beheizten schmelzeführenden Bauteile einschliesslich der Düsenpakete von unten und von der Seite erfolgen kann, so dass oberhalb des Spinnbalkens eine Arbeitsbühne nicht mehr erforderlich ist. Aufgabe ist weiter die Verbesserung und insbesondere die Vereinfachung und Beschleunigung des Düsenwechsels, d. h. des Austauschs des benutzten gegen ein gereinigtes Düsenpaket sowie die Sicherstellung einer gleichmässigen Beheizung aller schmelzeführenden Teile und insbesondere der Spinnpumpen und der Düsenpakete.

Diese Aufgabe wird durch einen Spinnbalken mit den Merkmalen des Anspruchs 1 gelöst. Diese Lösung bietet die Vorteile einer sehr gleichmässigen und günstigen Beheizung aller schmelzeführenden Bauteile und vermeidet senkrechte Trennfugen innerhalb der Teile des Heizmantels und der Wärmeisolierung.

Dies wird dadurch erreicht, dass die zwischen den aussenliegenden, horizontalen U-Schenkeln des im Querschnitt U-förmig ausgebildeten Heizmantels gebildete Kammer zur Aufnahme der schmelzeführenden Bauteile gegenüber den in dem Heizmantel eingebauten Düsenschächten verschlossen ist und die Kammer von der Seite her (Reduzierung der Bauhöhe) oder von oben zugänglich ist, während die Düsentöpfe mit den vormontierten Düsenpaketen durch die Düsenschächte im Heizmantel montiert werden. Hierdurch kann eine Arbeitsbühne oberhalb des Spinnbalkens entfallen, wenn dies wünschenswert ist.

Um die Düsentöpfe einfach montieren zu können, ist vorgesehen, dass ein Verbindungsstopfen, insbesondere mit Aussengewinde oder Bajonettverriegelung zum Anschluss des das Düsenpaket aufnehmenden Düsentopfes druckdicht mit dem Pumpenblock verbunden, insbesondere mit dem Pumpenblock verschraubt ist oder mit diesem ein Bauteil bildet. Dabei bietet die Weiterbildung nach Anspruch 3 den weiteren Vorteil, dass der Verbindungsstopfen zum Anschluss des Düsentopfes nicht innerhalb des Düsenschachtes demontiert werden muss, wenn der Pumpenblock ausgebaut werden soll. Vielmehr kann der Pumpenblock mit dem Verbindungsstopfen als Einheit durch den zwischen den U-Schenkeln des Heizmantels gebildeten Schacht montiert und/ oder demontiert werden.

Schliesslich ist in einer weiteren Ausbildung des Spinnbalkens vorgesehen, dass der doppelwandige Heizmantel einen im wesentlichen kreisförmigen, die Enden der Kammer und des Düsenschachtes umschreibenden Querschnitt hat. Eine derartige Ausbildung der äusseren Wandung des Heizmantels hat den Vorteil, dass sie mit einer sehr geringen Wandstärke auskommt.

Die Erfindung wird im folgenden anhand beigegebener Schemazeichnungen erläutert. Es zeigen:
Fig. einen Spinnbalken zum Schmelzspinnen synthetischer Fäden in der Aufsicht;
Fig. 2 einen Querschnitt des Spinnbalkens gemäss Fig. 1 entlang der Schnittlinie 11-11 in Fig. 1;
Fig. den Querschnitt eines Düsenschachtes mit Anschluss eines Düsentopfes am Pumpenblock;
Fig.4 einen ähnlichen Querschnitt wie Fig.2 mit einer abgeänderten Ausbildung der Aussenwand des Heizmantels;
Fig. 5 einen weiteren Querschnitt eines Spinnbalkens nach der Erfindung;
Fig. als Detail die Befestigung eines Düsentopfes.

In Fig. 1 ist die Aufsicht des in Fig. 2 im Querschnitt dargestellten Spinnbalkens 1 dargestellt, der eine Mehrzahl von in Reihe hintereinander angeordneten Düsenanordnungen zum Schmelzspinnen synthetischer Fäden aus thermoplastischen Polymeren aufweist. Wie aus Fig. 2 ersichtlich, besteht der Spinnbalken 1 im wesentlichen aus einem doppelwandigen Heizmantel 2, der als Druckbehälter zur Aufnahme des Wärmeübertragungsmittels, insbesondere dampfförmigen Diphenyls, ausgebildet ist und in einer von planparallel bearbeiteten Wärmeübertragungsflächen 3,4,5 begrenzten Kammer 6 die schmelzeführenden Bauteile aufnimmt. Der Heizmantel 2 ist in seiner Gesamtheit zur Verminderung von Wärmeverlusten durch ein Blechgehäuse 7 umschlossen, das mit Mineralwolle 8 oder einem anderen geeigneten Isolierwerkstoff ausgestopft ist. An Stellen, wo der Spinnbalken 1 zu Wartungszwecken zugänglich sein muss, liegen die Isolierwerkstoffe als in geometrisch einfache Formen gepresste Isolierkörper vor, die an der entsprechenden Stelle durch verschliessbare Ausschnitte aus dem Blechgehäuse herausnehmbar sind. Durch das Blechgehäuse 7 führt von oben eine beheizte Schmelzezuführleitung 9, die an einer Aufschmelzeinrichtung, wie Extruder oder Austragspumpe, angeschlossen ist. Die Schmelzezuführleitung 9 führt durch den doppelwandigen Heizmantel 2 hindurch und ist an einem quaderförmigen Verteilerbaustein angeschlossen, von dem aus Abzweigkanäle in senkrechter Richtung zu den nebeneinander liegenden Pumpenblöcken 10 führen. In den Pumpenblöcken 10 führt jeweils eine Abzweigung von diesem Kanal zur Saugseite der am Pumpenblock 10 befestigten Schmelzedosierpumpe 11 und mindestens ein Druckkanal zu einer Auslassöffnung 12 (Fig. 3), an der ein Düsentopf 13 mit Düsenpaket 22 druckdicht angeschlossen ist.

Nach der Erfindung ist der Heizmantel 2 des Spinnbalkens 1 über seine gesamte Länge doppelwandig und im Querschnitt U-förmig ausgebildet, wobei die beiden U-Schenkel 14 und 15 des Heizmantels 2 horizontal oder vertikal (Fig. 5) ausgerichtet sind. Von den Innenflächen 3, 4, 5 der U-Schenkel 14, 15, die von der offenen Seite des Heizmantels her bearbeitbar sind, wird eine Kammer 6 bzw. ein sich über die Gesamtlänge des Heizmantels 2 erstreckender Schacht gebildet, der an seinen Enden zur Vermeidung von Wärmeverlusten durch Wärmeleitblöcke in Form von Füllstücken 16 begrenzt wird. In der Kammer 6 werden die schmelzeführenden Bauteile, wie Pumpenblöcke 10, Schmelzedosierpumpen 11 und der Schmelzeverteilerbaustein, aufgenommen. Die schmelzeführenden Bauteile liegen auf der zur Kammer 6 weisenden Wärmeübertragungsfläche 5 des U-Schenkels 15 vollflächig auf und sind durch zusätzliche Zug- oder Druckschrauben angedrückt, um den Wärmeübergang auf die zu beheizenden Bauteile noch zu verbessern.

Auf der Unterseite der Pumpenblöcke 10 sind eine Mehrzahl von Düsenschächten 17, dh. gemäss Fig. 1 beispielsweise zwei Düsenschächte 17 pro Pumpenblock 10, zum Einbau der Düsentöpfe 13 in den Heizmantel 2 druckdicht eingeschweisst, und zwar von der Kammer 6 ausgehend senkrecht nach unten, wobei der untere U-Schenkel 15 des doppelwandigen Heizmantels 2 durchdrungen wird. Die nebeneinander liegenden Düsenschächte 17 können dabei vorzugsweise ein gemeinsames Bauteil bilden, das sich über die Gesamtlänge des Spinnbalkens 1 erstreckt und in den Heizmantel 2 eingeschweisst ist.

An die senkrechten Düsenschächte 17 ist eine Spinnschachterweiterung 18 angeschlossen, um die Düsentöpfe 13 für Montagearbeiten besser zugänglich zu machen. An der Spinnschachterweiterung 18 sind die nach unten führenden, jedoch nicht dargestellten Anblasschächte angeflanscht. Die Spinnschachterweiterung 18 dient aber auch zur Auflage und zur Befestigung des Spinnbalkens 1 an einem Träger einer Arbeitsbühne oder dergleichen.

Fig.3 zeigt im Querschnitt-die Einzelheit der Anbringung des Düsenschachtes 17 im unteren U-Schenkel 15 des doppelwandigen Heizmantels 2. Ferner ist eine besonders vorteilhafte konstruktive Lösung für die Befestigung des das Düsenpaket 22 aufnehmenden Düsentopfes 13 und eine einfache Möglichkeit für den Ein- und Ausbau des Pumpenblocks 10 in bzw. aus der zwischen den horizontalen U-Schenkeln 14, 15 des Heizmantels 2 gebildeten Kammer 6 dargestellt. Im einzelnen hatder Pumpenblock 10 auf seiner Unterseite im Bereich jedes Düsenschachtes 17 eine vorzugsweise kreiszylindrische Ausnehmung 23. In diese Ausnehmung 23 ist ein Verbindungsstopfen 20 mit zentralem Schmelzekanal 19 durch umfangsverteilte Befestigungsschrauben 25 druckdicht eingesetzt. Der Schmelzekanal 19 fluchtet mit der Auslassöffnung 12 des Pumpenauslasskanals im Pumpenblock 10. Es wird insbesondere darauf hingewiesen, dass die nach unten zeigende Stirnfläche 24 des Verbindungsstopfens 20 hinter die Auflagefläche des Pumpenblocks 10 auf der Wärmeübertragungsfläche 5 des unteren U-Schenkels des Heizmantels 2 etwas zurückspringt. Hierdurch kann der Pumpenblock 10 nach Ausbau der Düsentöpfe 13 samt der am Pumpenblock befestigten Verbindungsstopfen 20 aus der Kammer 6 aus- und eingebaut werden und es sind keine Montagearbeiten am Verbindungsstopfen 20 vom Düsenschacht 17 aus durchzuführen. Der Verbindungsstopfen 20 besitzt an seinem Umfang ein Gewinde 21, das mehrgängig ausgebildet sein kann, oder eine Bajonettverriegelung zum einfachen und schnellen Ausbau der Düsentöpfe 13.

Das im Düsentopf 13 untergebrachte Düsenpaket 22 besteht in bekannter Weise aus einer Düsenplatte 26, in die eine Mehrzahl von Düsenbohrungen eingebracht ist, einer Schmelzeverteilerplatte 27, in der in einer kreiszylindrischen Ausnehmung ein Filter 28 angeordnet ist und aus einer Dichtung 29, die das Düsenpaket 22 durch die Kraftwirkung eines Differentialkolbens 33 unter Schmelzedruck gegen den Verbindungsstopfen 20 abdichtet. Zwischen dem Differentialkolben 33 und der Schmelzeverteilerplatte 27 ist das Düsenpaket 22 durch eine sich an der Schmelzeverteilerplatte 27 abstützende Metallmembran 34 abgedichtet.

Bei der vorliegenden Konstruktion des Spinnbalkens 1 ist besonders hervorzuheben, dass trotz des zwischen dem Düsentopf 13 und dem Düsenschacht 17 zwecks Montage notwendigerweise verbleibenden ringförmigen Luftspaltes 36 keine Wärmeverluste durch Luftzirkulation oder infolge einer Kaminwirkung auftreten, da mögliche Luftspalte zwischen den Bauteilen nach oben hin durch den Pumpenblock 10 abgedichtet sind.

Als weitere Besonderheit ist hervorzuheben, dass durch die Befestigung des Düsentopfes 13 an dem Verbindungsstopfen 20 keine aus dem Schmelzedruck resultierenden Zugkräfte von dem Heizmantel 2 mehr aufgenommen werden müssen. Dies ist für die Bemessung der Wandstärke dieses kritischen Bauteils (Druckbehälter) von grossem Vorteil.

Fig. 4 zeigt den Querschnitt eines Spinnbalkens 1, bei dem jedoch die radial nach aussen weisende äussere Wand des Heizmantels 2 im wesentlichen kreisförmig gekrümmt ist und beispielsweise aus in geeigneter Weise in Längsrichtung aufgeschnittenen Rohrabschnitten besteht. Sie hat eine Länge, die bis an die Enden der horizontalen Kammer 6 zur Unterbringung der schmelzeführenden Bauteile und die Enden der nach unten durch die Heizkammer 2 hindurchgeführten Düsenschächte 17 reicht. Die gezeigte Lösung ist fertigungstechnisch einfach und hinsichtlich der Beanspruchung durch den Druck des Wärme- übertragungsmittels vorteilhaft.

Es sei bemerkt, dass in der Zeichnung die Andrückschrauben für die schmelzeführenden Bauteile an die Wärmeübertragungsflächen der Kammer 6 der Einfachheit halber weggelassen wurden.

Alle in den Fig. 1 bis 4 gezeigten Ausführungsbeispiele haben die horizontal angelegte Kammer 6 zwischen den äusseren U-Schenkeln 14,15 des Heizmantels 2 zum seitlichen Einbau der Pumpenblöcke 10 und der Schmelzedosierpumpen 11 sowie die in den unteren U-Schenkel 15 eingebauten Düsenschächte 17 als gemeinsames konstruktives Merkmal.

Es sei noch erwähnt, dass die Heizkammern beider U-Schenkel 14, 15 miteinander in Verbindung stehen und konstruktive Einzelheiten hinsichtlich der Beheizung des Heizmantels 2, die für das Verständnis der Erfindung nicht wesentlich sind, der Einfachheit halber in der Zeichnung weggelassen wurden.

Fig. zeigt schliesslich den Querschnitt eines Spinnbalkens 1 nach dem dieser Erfindung zugrundeliegenden Konstruktionsprinzip, bei dem die U-Schenkel 14, 15 des Heizmantels 2 jedoch vertikal ausgerichtet sind und die Düsenschächte 17 vom Pumpenschacht 6 ausgehend senkrecht nach unten in den doppelwandigen Heizmantel 2 druckdicht eingebaut, insbesondere eingeschweisst sind. Bei dieser Anordnung werden der Pumpenblock 10 und die Schmelzedosierpumpe 11 von oben her in den Pumpenschacht 6 eingebaut. Dennoch sind die Düsenschächte 17 durch den Pumpenblock 10, der sich im wesentlichen über die ganze Länge des Spinnbalkens 1 erstreckt, an ihrem oberen Ende dicht abgeschlossen, so dass eine Luftzirkulation infolge einer Kaminwirkung unterbunden wird. Auch weist der Pumpenblock 10 auf der Schmelzeauslasseite eine entsprechende Anzahl von Verbindungsstopfen 20 auf, die ein gemeinsames Bauteil mit dem Pumpenblock 10 bilden können oder kraftschlüssig und druckdicht mit diesem verbunden sind. Auf die Verbindungsstopfen 20 sind die Düsentöpfe 13 aufgeschraubt, so dass die Schmelzekräfte ausschliesslich vom Pumpenblock 10 und den Düsentöpfen 13 aufgenommen werden und den Heizmantel 2 und den Düsenschacht 1.7 nicht beanspruchen.

Die Polymerschmelze wird hier durch die seitlich angeordnete Schmelzezuführung 9 geliefert, die in einem Ventilbaustein 38 oder dergleichen mündet, der am Pumpenblock 10 angeschlossen und durch den vertikalen U-Schenkel 15 des doppelwandigen Heizmantels 2 hindurchgeführt ist. Der Ringraum 39 um die Schmelzezuführleitung ist durch Stichleitungen 40, 41 an den Heizkammern des Heizmantels angeschlossen. Die Leitung 41 kann beispielsweise das vor dem Ventilbaustein 38 anfallende Kondensat abführen.

Die Erfindung bietet darüberhinaus den besonderen Vorteil, dass das Düsenpaket, d.h. insbesondere Düsenplatte, Verteilungselemente und Filter, schon vor der Befestigung am Heizkasten in den Düsentopf eingelegt werden können. Zur Wartung einer spinnstelle ist es sodann lediglich erforderlich, den in Betrieb befindlichen Düsentopf abzunehmen und einen frischen Düsentopf einzusetzen. Gegenüber den bisher bekannten Spinnköpfen wird also insbesondere erspart, in mühseliger Über-Kopf-Arbeit die Einzelteile des Spinnkopfes einzeln aus- und wieder einzubauen. Dabei wird vermieden, dass die durch den Schmelzedruck ausgeübten Kräfte in so grossem Umfang von dem Spinnbalken bzw. Heizmantel aufgenommen werden müssen, dass darunter die Stabilität leidet.

Fig. erläutert die Befestigung des Düsentopfes.

Der Spinnbalken trägt den in einem Heizkasten 2 untergebrachten Pumpenblock 10 bzw. einen Schmelzeleitungs-Baustein mit der Schmelzeleitung 19, über die die Spinnstelle versorgt wird. Bei der dargestellten Ausführungsform weist der Pumpenblock 10 (oder Schmelzeleitungs-Baustein) eine passende Vertiefung auf, in die der Verbindungsstopfen 20 eingesetzt wird. Zwischen ihm (20) und dem Pumpenblock 10 ist eine Ringdichtung eingelegt, deren Auflagefläche die Höhe der durch die Befestigungsschrauben zum Erreichen einer dichten und druckfesten Verbindung aufzubringenden Kräfte im wesentlichen bestimmt. Der Innendurchmesser der Ringdichtung stimmt ebenso mit dem der Schmelzeleitung 19 überein.

An seinem Umfang ist in den Verbindungsstopfen 20 ein Gewinde 21 eingearbeitet, das als ein mehrgängiges, selbsthemmendes und damit schnell festzuziehendes Gewinde oder als Bajonettverbindung ausgebildet sein kann. Entsprechend ist der das Düsenpaket 22 aufnehmende Düsentopf 13 an seinem oberen Teil auf der Innenseite mit einer passenden Entsprechung ausgestattet.

Wesentlich ist vor allem, dass der Innendurchmesser des Düsentopfes im wesentlichen gleich dem Aussendurchmesser des Verbindungsstopfens ist.

Im Düsentopf 13 sitzt das Düsenpaket, das aus der Spinndüse 26, der Druck- oder Verteilerplatte 27 mit den Schmelzebohrungen, der zwischen beiden liegenden Schmelzekammer und dem in den topfförmigen oberen Teil der Druckplatte 27 eingelegten Filterpack 28 besteht. Zur Herstellung einer druckfesten und dichten Verbindung mit dem Verbindungsstopfen 20 sitzt über dem Topf mit dem Filterpack 28 ein das Düsenpaket abschliessender Kolben 33, der gegenüber dem Topf durch die tellerförmige Membran 34 abgedichtet wird. Zwischen Kolben 33 und Verbindungsstopfen 20 ist eine weitere Ringdichtung 29 vorgesehen, für die das zur darüber liegenden Dichtung Gesagte ebenfalls gilt. Das Gewinde 21 soll im betrachteten Fall ein als dreigängiges Gewinde ausgebildeter Bajonettverschluss sein, der in jeweiligen Teilbereichen seines Umfanges, die den Gewindebereichen gleich sind, axial verlaufende und bis auf den Gewindegrund reichende Ausnehmungen besitzt, und zwar sollen drei solche Ausnehmungen gleichmässig verteilt vorhanden sein. Es versteht sich, dass Stopfen 20 und Topf 13 zusammenpassen.

Zur Befestigung wird dann der Düsentopf 13 mit dem Düsenpaket sowie der Tellermembran 34 und dem Kolben 33 in das Bajonettgewinde des Verbindungsstopfens 20 eingeschoben und sodann durch Drehen um etwa 60° nur leicht angezogen. Die zur Abdichtung notwendige hohe Anpresskraft wird vom Schmelzedruck selbst erzeugt, welcher über die Tellermembran 34 auf den Kolben 33 wirkt und die Dichtung 29 komprimiert. Dabei wird der Kolben 33 durch Tellermembran 34 gegenüber dem Innenraum des Düsentopfes, in dem er axial verschiebbar ist, abgedichtet.

Aus der Darstellung wird dabei deutlich, dass die durch den Schmelzedruck und den Innenraumquerschnitt des Düsentopfes sich ergebende, in Richtung der Topfachse wirkende Kraft nur vom Verbindungsstopfen 20 mit seinem Gewinde 21 aufgenommen wird, weil sich der Kolben 33 ebenfalls - über die Dichtung 29 - am Verbindungsstopfen 20 abstützt. Die für dessen Befestigung in seine Aufhängung 10 einzuleitende Kraft ist durch den Dichtungsquerschnitt der Dichtung 29 bestimmt, der erfindungsgemäss wesentlich kleiner als der Querschnitt des Verbindungsstopfens 20 ist, so dass diese Kraft im Vergleich mit der im Verbindungsstopfen selbst wirksamen sehr gering ist.

Durch den Erfindungsgegenstand wird danach erreicht, dass sich der Düsenwechselvorgang drastisch vereinfacht und beschleunigt und ausserdem, dass die aus dem hohen Schmelzedruck resultierende und in die Aufhängung der Düsenkonstruktion eingeleitete Kraft gegenüber der im Düsenpack wirksamen erheblich reduziert ist. Dadurch kann der Heizkasten verbessert werden. Der Heizkasten dient der zur Aufnahme eines flüssigen und/oder dampfförmigen, unter Druck stehenden Heizmediums und der Wärmeübertragung auf schmelzeführende Teile, insbesondere den Pumpenblock. Er ist hinsichtlich seiner Festigkeit und Verformbarkeit ein kritisches Bauteil. Er wird nach der Erfindung von seiner Funktion, die Kraft des Schmelzedruckes aufzunehmen, weitgehend befreit und kann zwar schwächer ausgelegt, aber trotzdem in seiner Formsteifigkeit, die für die Wärmeübertragung auf alle schmelzeführenden Teile und insbesondere den Pumpenblock besonders wichtig ist, verbessert werden.

## Patentansprüche

1. Spinnbalken zum Strangpressen, insbesondere zum Schmelzspinnen synthetischer Fäden, mit den Merkmalen:
Ein doppelwandiger Heizmantel (2) ist zur Aufnahme eines insbesondere dampfförmigen Wärmeübertragungsmittels als Druckbehälter ausgebildet und bildet Kammern (6) mit Heizflächen zur Aufnahme und wärmeleitenden Verbindung schmelzeführender Bauteile wie Pumpenblöcke (10), Dosierpumpen (11) sowie ggf. Wärmeleitblöcke (16); der Heizmantel (2) ist über seine gesamte Länge im Querschnitt U-förmig und doppelwandig ausgebildet; von der zwischen den U-Schenkeln (14, 15) gebildeten Kammer (6) ausgehend ist eine Mehrzahl von einzelnen gleichartigen Düsenschächten (17) senkrecht nach unten durch den Heizmantel (2) geführt, in den Heizmantel (2) druckdicht eingesetzt und nach oben durch einen Pumpenblock (10) verschlossen; von der Auflagefläche des Pumpenblockes (10) ausgehend und konzentrisch zu den Düsenschächten (17) sind Verbindungsstopfen (20) vorgesehen, welche druckdicht mit dem Pumpenblock (10) verbunden, insbesondere verschraubt sind oder Teil des Pumpenblocks (10) sind und welche Verbindungsmöglichkeiten, insbesondere Gewinde (21) oder Bajonettverriegelungen, zum Anschluss der die jeweiligen Düsenpakete (22) aufnehmenden Düsentöpfe (13) aufweisen.

2. Spinnbalken nach Anspruch 1, dadurch gekennzeichnet, dass der Verbindungsstopfen (20) derart in eine Ausnehmung (23) im Pumpenblock (10) eingelassen ist, dass die Stirnfläche (24) des Verbindungsstopfens (20) mit der Auflagefläche (5) des Pumpenblocks (10) abschliesst oder die vom Pumpenblock (10) gebildete Auflagefläche zurückspringt.

3. Spinnbalken nach Anspruch 1 oder 2, dadurch gekennzeichnet, dass der Verbinduhgsstopfen (20) mittels eines ggf. mehrgängigen und selbsthemmenden Gewindes (21) oder durch einen Bajonettverschluss (21) mit dem Düsentopf (13) verriegelbar ist.

4. Spinnbalken nach Anspruch 1 oder 2, dadurch gekennzeichnet, dass der Verbindungsstopfen (20) mit dem Düsentopf (13) durch einen Bajonettverschluss (21) verriegelbar ist, welcher Bajonettverschluss (21) als mehrgängiges Gewinde ausgeführt ist, das in regelmässig verteilten Teilbereichen seines Umfanges, die gleich oder grösser sind als die Gewindebereiche, in axialer Richtung verlaufende, bis auf den Gewindegrund reichende Ausnehmungen aufweist.

5. Spinnbalken nach einem der vorangehenden Ansprüche, dadurch gekennzeichnet, dass der Verbindungsstopfen (20) mit Hilfe eines mehrgängigen Gewindes oder eines Bajonettverschlusses mit dem Pumpenblock (10) bzw. der Schmelzeleitung (19) druckfest und dichtend verbindbar ist.

6. Spinnbalken nach einem der vorangehenden Ansprüche, dadurch gekennzeichnet, dass der Dichtquerschnitt des Verbindungsstopfens (20) erheblich kleiner ist als sein Aussendurchmesser bzw. als der Innendurchmesser des Düsentopfes (13) oder des Düsenpakets (22) und zur Schmelzeleitung (19) hin durch die Auflagefläche eines Dichtringes und zum Düsenpaket (22) hin durch die Auflagefläche eines weiteren Dichtringes (29) bestimmt ist.

7. Spinnbalken nach einem der vorangehenden Ansprüche, dadurch gekennzeichnet, dass zwischen dem Verbindungsstopfen (20) und dem Düsenpaket (22) ein in den Düsentopf (13) eingepasster Kolben (33) vorgesehen ist, der mit Hilfe einer Membran (34) gegenüber dem Düsentopf (13) abgedichtet und über die Dichtung (29) mit dem Verbindungsstopfen (20) druckfest verspannt ist.

8. Spinnbalken nach einem der vorangehenden Ansprüche, dadurch gekennzeichnet, dass der doppelwandige Heizmantel (2) einen im wesentlichen kreisförmigen, die Enden der Kammer (6) und des Düsenschachtes (17) umschreibenden Querschnitt hat.

9. Spinnbalken nach einem der vorangehenden Ansprüche, dadurch gekennzeichnet, dass die Düsenschächte (17) zwischen zwei vertikalen U-Schenkeln (14, 15) druckdicht in den doppelwandigen Heizmantel (2) eingebaut sind und dass der Pumpenblock (10) mit den Schmelzedosierpumpen (11) von oben in die vom Heizmantel (2) umschlossene Kammer (6) einbaubar ist und die Düsenschächte (17) verschliesst.

## Revendications

1. Rampe de filature pour le filage par extrusion, notamment le filage en fusion, de fils synthétiques, présentant les caractéristiques suivantes:
une chemise chauffante à double paroi (2) est réalisée en tant que récipient de pression pour recevoir un fluide caloporteur, notamment sous forme de vapeur, et forme des chambres (6) à surfaces chaudes pour recevoir et relier thermiquement des composants conduisant la matière en fusion, tels que des blocs de pompes (10) et des pompes doseuses (11), et éventuellement des blocs de conduction thermique (16); la chemise chauffante (2) est réalisée sur toute sa longueur avec une double paroi et une section droite en forme de U; partant de la chambre (6) formée entre les branches (14, 15) du U, plusieurs culasses de filière (17), individuelles et du même type, traversent verticalement, vers le bas, la chemise chauffante (2), dans laquelle (2) elles sont insérées avec étanchéité à la pression et sont fermées vers le haut par un bloc de pompes (10); il est prévu des bouchons d'assemblage (20) qui partent de la surface d'appui du bloc de pompes (10), sont concentriques aux culasses de filière (17) et sont assemblés, avec étanchéité à la pression, notamment par vissage, au bloc de pompes ou font partie de celui-ci, et présentent des possibilités d'assemblage, notamment des filets (21), ou de verrouillage du type à baïonnette, pour le raccordement des pots (13) recevant les groupes-filières concernés (22).

2. Rampe de filature selon revendication 1, caractérisée par le fait que le bouchon d'assemblage (20) est placé dans un logement (23) dans le bloc de pompes (10), de manière que la surface frontale (24) de ce bouchon d'assemblage (20) se termine avec la surface d'appui (5) du bloc de pompes (10), ou soit en retrait par rapport à la surface d'appui formée par le bloc de pompes (10).

3. Rampe de filature selon revendication 1 ou 2, caractérisée par le fait que le bouchon d'assemblage (20) peut être solidarisé au pot de filière (13) au moyen d'un filetage (21), éventuellement à plusieurs filets et autobloquant, ou d'un joint du type à baïonnette (21).

4. Rampe de filature selon revendication 1 ou 2, caractérisée par le fait que le bouchon d'assemblage (20) peut être verrouillé au pot de filière (13) par un joint du type à baïonnette (21), lequel joint du type à baïonnette (21) est réalisé sous la forme d'un filetage à plusieurs filets qui, dans des zones régulièrement réparties de sa périphérie, égales ou supérieures aux zones filetées, présente des évidements à tracé axial qui atteignent la base des filets.

5. Rampe de filature selon l'une des revendications précédentes, caractérisée par le fait que le bouchon d'assemblage (20) peut être assemblé avec étanchéité, de manière à résister à la pression, au bloc de pompes (10) ou à la conduite de matière en fusion (19), à l'aide d'un filetage à plusieurs filets ou d'un joint du type à baïonnette.

6. Rampe de filature selon l'une des revendications précédentes, caractérisée par le fait que la section transversale étanche du bouchon d'assemblage (20) est notablement plus petite que son diamètre extérieur ou que le diamètre intérieur du pot de filière (13) ou du groupe-filière (22), et est déterminée, vers la conduite de matière en fusion (19), par la surface d'appui d'un anneau d'étanchéité et, vers le groupe-filière (22), par la surface d'appui d'un autre anneau d'étanchéité (29).

7. Rampe de filature selon l'une des revendications précédentes, caractérisée par le fait que entre le bouchon d'assemblage (20) et le groupe-filière (22), il est prévu un piston (33) ajusté dans le pot de filière (13), conjugué de manière étanche au pot de filière (13) à l'aide d'une membrane (34), et bridé au bouchon d'assemblage {20), de manière à résister à la pression, par l'intermédiaire du joint d'étanchéité (29).

8. Rampe de filature selon l'une des revendications précédentes, caractérisée par le fait que la chemise chauffante à double paroi (2) possède une section droite sensiblement circulaire circonscrivant les extrémités de la chambre (6) et de la culasse de filières (17).

9. Rampe de filature selon l'une des revendications précédentes, caractérisée par le fait que les culasses de filières (17) sont montées, avec étanchéité à la pression, dans la chemise chauffante à double paroi (2), entre deux branches verticales (14, 15) du U, et par le fait que le bloc de pompes (10) avec les pompes doseuses (11) peut être monté par le haut dans la chambre (6) entourée par la chemise chauffante (2) et ferme les culasses de filières (17).

## Claims

1. Spinning beam for extrusion, particularly for melting and spinning of synthetic threads, with the features:
A double-walled heating jacket (2) is constructed as a pressure tank to receive a heat transfer medium particularly in vapour form and forms chambers (5) with heating surfaces to receive and provide heat-conducting connection of components ducting molten material such as pump blocks (10), dosaging pumps (11) and optionally heat-conducting blocks (16); the heating jacket (2) is constructed over its entire length with a U-shaped cross-section and double walls; a number of individual identical nozzle shafts (17) are passed at right angles downwards through the heating jacket (2) starting from the chamber (6) formed between the U-arms (14, 15), set into the heating jacket (2) so as to be pressure-tight and closed off at the top by a pump block (10); connecting plugs (20) are provided which start from the bearing surface of the pump block (10) and are concentric with the nozzle shafts (17) and which are connected, particularly screwed, to the pump block (10) so as to be pressure-tight or are part of the pump block (10) and have possible connection means, particularly thread (21) or bayonet fittings, to connect the nozzle containers (13) which receive the respective nozzle sets (22).

2. Spinning beam as claimed in claim 1, characterised in that the connecting plug (20) is set into a recess (23) in the pump block (10) in such a way that the end face (24) of the connecting plug (20) closes with the bearing surface (5) of the pump block (10) or the bearing surface formed by the pump block (10) is set back.

3. Spinning beam as claimed in claims 1 or 2, characterised in that the connecting plug (20) can be locked with the nozzle container (13) by means of an optionally multiple and irreversible thread (21) or by a bayonet closure (21).

4. Spinning beam as claimed in claims 1 or 2, characterised in that the connecting plug can be locked with the nozzle container (13) by means of a bayonet closure (21) which is constructed as a multiple thread having recesses which are arranged in evenly distributed regions of its periphery which are equal to or greater than the thread regions, these recesses running in the axial direction and extending as far as the thread base.

5. Spinning beam as claimed in one of the preceding claims, characterised in that the connecting plug (20) can be connected to the pump block (10) or the duct for molten material (19) with the aid of a multiple thread or a bayonet closure so as to be pressure-tight and form a seal.

6. Spinning beam as claimed in one of the preceding claims, characterised in that the sealing cross-section of the connecting plug (20) is considerably smaller than its external diameter or than the internal diameter of the nozzle container (13) or the nozzle set (22) and is defined with respect to the duct for molten material (19) by the bearing surface of a sealing ring and with respect to the nozzle set (22) by the bearing surface of a further seating ring (29).

7. Spinning beam as claimed in one of the preceding claims, characterised in that between the connecting plug (20) and the nozzle set (22) a piston (33) is provided which fits into the nozzle container (13), is sealed off with respect to the nozzle container (13) with the aid of a diaphragm (34) and is gripped via the seal (29) with the connecting plug (20) so as to be resistant to pressure.

8. Spinning beam as claimed in one of the preceding claims, characterised in that the double-walled heating jacket (2) has a substantially circular cross-section which circumscribes the ends of the chamber (6) and the nozzle shaft (17).

9. Spinning beam as claimed in one of the preceding claims, characterised in that the nozzle shafts (17) are built into the double-walled heating jacket between two vertical U-arms (14, 15) so as be pressure tight, and the pump block (10) with the dosaging pumps for molten material (11) can be installed from above in the chamber {6) enclosed by the heating jacket (2) and closes the nozzle shafts (17).
